# EUROPÄISCHE PATENTSCHRIFT

(11) **EP 2 847 124 B1**
(45) Veröffentlichungstag und Bekanntmachung des Hinweises auf die Patenterteilung: **06.04.2016**
(21) Anmeldenummer: 13715610.5
(22) Anmeldetag: 06.04.2013
(51) Int. Cl.: B67C 3/28

(54) **FÜLLELEMENT**
FILLING VALVE
ELEMENT DE REMPLISSAGE

(30) Priorität: 10.05.2012 DE 102012009207
(43) Veröffentlichungstag der Anmeldung: 18.03.2015
(73) Patentinhaber: KHS GmbH, 44143 Dortmund (DE)
(72) Erfinder: KRULITSCH, Dieter-Rudolf, 55545 Bad Kreuznach (DE)
(86) Internationale Anmeldenummer: PCT/EP2013/001036
(87) Internationale Veröffentlichungsnummer: WO 2013/167223

(56) Entgegenhaltungen:
- EP-A1- 1 323 667
- EP-A1- 1 411 023
- EP-A2- 0 111 629
- WO-A1-98/30490
- DE-A1- 1 632 004
- US-A- 4 582 102

## Beschreibung

Die Erfindung bezieht sich auf ein Füllelement gemäß Oberbegriff Patentanspruch 1.

Füllelemente zur Verwendung bei Füllsystemen oder Füllmaschinen zum Füllen von Packmitteln, insbesondere von Flaschen oder dergleichen Behältern mit einem Füllgut, insbesondere auch mit einem flüssigen Füllgut, welches feste Partikel, beispielsweise in Form von Fruchtfasern oder Fruchtstücken enthält, sind in verschiedenen Ausführungen bekannt.

Grundsätzlich bestehen derartige Füllelemente jeweils aus einem Füllelementgehäuse, in welchem wenigstens ein von dem Füllgut eingenommener und beim Füllen durchströmter Flüssigkeitskanal mit einer Abgabeöffnung, beispielsweise an der Unterseite eines Füllelementgehäuses ausgebildet ist. Im Flüssigkeitskanal ist wenigstens ein Flüssigkeitsventil mit einem Ventilkörper vorgesehen, der zum Öffnen und Schließen des Flüssigkeitskanals axial um einen Öffnungs- und Schließhub bewegt wird. Hierfür ist der Ventilkörper an einer Ventilstange bzw. an einem Ventilstößel vorgesehen oder ausgebildet, der mit einer Betätigungseinrichtung zum Öffnen und Schließen des Flüssigkeitsventils zusammenwirkt.

Damit der Ventilkörper das Flüssigkeitsventil ordnungsgemäß öffnet und auch wieder dicht und materialschonend schließt, ist es erforderlich, dass die Hubbewegung des Ventilkörpers mit einer gewissen Präzision erfolgt. Um dies zu erreichen, ist es üblich und bekannt, den Ventilstößel an wenigstens zwei axial gegeneinander versetzten Lagerpositionen in Gleitführungen axial verschiebbar zu lagern, wobei diese Gleitführungen einen ausreichenden Abstand voneinander aufweisen müssen, um Betriebsstörungen beispielsweise durch Kippen, Verkanten usw. des Ventilstößels auf Dauer sicher zu vermeiden.

Bei bekannten Füllelementen (DE 20 2005 014 423 U1, DE 196 40 673 A1) weisen die Ventilstößel daher eine erhebliche Länge auf, woraus sich für das jeweilige Füllelement insgesamt größere axiale Abmessungen ergeben, die zum einen daraus resultieren, dass sich die Lagerpositionen des jeweiligen Ventilstößels außerhalb der Produkt führenden Bereiche des Füllelementes befinden sollen, und zum anderen daraus resultieren, dass die Lagerpositionen zusätzlich dazu auch noch einen ausreichenden Abstand voneinander aufweisen müssen.

Bekannt sind auch Füllelemente, bei denen sich zumindest eine der Gleitgleitführungen des jeweiligen Ventilstößels innerhalb der Produkt führenden Bereiche, d.h. innerhalb des Flüssigkeitskanals des Füllelementes befindet (EP 0 615 948 B1). Nachteilig hierbei ist, dass sich an dieser Gleitführung bzw. an durch die Gleitführung bedingten verengten Bereichen des Flüssigkeitskanals im Füllgut enthaltene feste Bestandteile, beispielsweise und Fruchtstücke verfangen, sich das Füllelement dadurch zusetzen kann und Reinigung eines solchen Füllelementes insbesondere an den durch die Führung verengten Bereichen oder Flüssigkeitswegen schwierig und zeitaufwendig ist.

Füllelemente gemäß dem Oberbegriff von Anspruch 1 sind aus der EP 1 323 667 A1 bekannt. Diese Schrift schlägt vor, den eigentlichen Verschließkegel des Füllventils bzw. des eigentlichen Flüssigkeitsventils innerhalb eines rohrförrrigen Elementes zu lagern, wobei das rohrförmige Element ortsfest ausgeführt ist, der Verschließkegel aber beweglich in dem rohrförmigen Element gelagert ist. Für die Bewirkung der gesteuerten Bewegungen des Verschließkegels ist vorgesehen, dass dieser mittels enes pneumatisch betätigten Aktors auf oder ab bewegt wird. Nachteilig an dieser Ausführungsform ist jedoch, dass der Vorschließkogel lediglich auf einem kurzen Stück seiner Länge geführt wird, was zur Folge haben kann, dass der Verschließkegel das Flüssigkeitsventil nicht immer dicht verschließt.

Aufgabe der Erfindung ist es, ein Füllelement aufzuzeigen, welches bei hoher Betriebssicherheit die oben genannten Nachteile vermeidet und eine optimale Führung des jeweiligen Ventilkörpers und/oder Ventilstößels bei reduzierter Baugröße ermöglicht. Zur Lösung dieser Aufgabe ist ein Füllelement entsprechend dem Patentanspruch 1 ausgebildet.

Die erfindungsgemäße Ausbildung macht äußere Lagerstellen, d.h. Lagerstellen außerhalb des Gehäuseinnenraumes, in dem auch der Flüssigkeitskanal ausgebildet ist, überflüssig, ohne dass Führungen in Produkt führenden Bereichen des jeweiligen Füllelementes notwendig sind. Das erfindungsgemäße Füllelement eignet sich insbesondere auch für Produkte oder für Füllgüter, die feste Bestandteile enthalten.

Weitere Vorteile der Erfindung sind u.a. eine genauere Lagerung und Führung des Ventilkörpers insbesondere auch in der Nähe des Ventilsitzes unter Vermeidung von Lagerstellen innerhalb des Flüssigkeitskanals sowie eine kurze oder reduzierte axiale Baugröße.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

"Packmittel" im Sinne der Erfindung sind Verpackungen oder Behältnisse zur Aufnahme von Füllgut, die (Verpackungen oder Behältnisse) z.B. im Lebensmittelbereich und dabei speziell auch im Getränkebereich üblicherweise verwendet werden, und zwar insbesondere Behälter, wie z. B. Flaschen, Dosen, auch Weichverpackungen, beispielsweise solche hergestellt aus Karton und/oder Kunststofffolie und/oder Metallfolie.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren 1 - 3, die jeweils in vereinfachter schematischer Schnittdarstellung Füllelemente unterschiedlicher Ausführungsformen der Erfindung wiedergeben, näher erläutert.

In der Figur 1 ist 1 ein Füllelement eines Füllsystems oder einer Füllmaschine zum Füllen von Behältern 2, beispielsweise in Form von Flaschen mit einem flüssigen Füllgut. Das Füllelement 1 ist Bestandteil einer nicht näher dargestellten Füllmaschine, beispielsweise einer Füllmaschine umlaufender Bauart, und ist dann zusammen mit einer Vielzahl gleichartiger Füllelemente an einem umlaufenden Transportelement, beispielsweise am Umfang eines um eine vertikale Maschinenachse umlaufend antreibbaren Rotors der Füllmaschine vorgesehen.

Das Füllelement 1 umfasst u.a. ein Gehäuse 3, in dessen Gehäuseinnenraum u.a. ein Flüssigkeitskanal 4 für das Füllgut ausgebildet ist, der in seinem oberen Bereich über einen Anschluss 5 mit einer Produktleitung 6 an einen nicht dargestellten Füllgutkessel der Füllmaschine zum Zuführen des flüssigen Füllgutes angeschlossen ist. An der Unterseite des Gehäuses 3 bildet der Flüssigkeitskanal 4 eine Abgabeöffnung 7, über die während des Füllens das flüssige Füllgut dem jeweiligen Behälter 2 zufließt. Innerhalb des Flüssigkeitskanals 4 ist zwischen dem Anschluss 5 und der Abgabeöffnung 7 ein Flüssigkeitsventil 8 mit einem Ventilkörper 9 vorgesehen, der zum Öffnen und Schließen des Flüssigkeitsventils 8 in einer Füllelementachse FA um einen vorgegebenen Hub (Doppelpfeil A) bewegt wird und bei geschlossenem Flüssigkeitsventil 8 gegen einen an der Innenfläche des Flüssigkeitskanals 4 ausgebildeten Ventilsitz 8.1 anliegt.

Die Figur 1 zeigt das Flüssigkeitsventil 8 links von der Füllelementachse FA im geschlossenen Zustand und rechts von der Füllelementachse FA im geöffneten Zustand. Der Ventilkörper 9 ist an einem Ventilstößel 10 ausgebildet, der zusammen mit dem Ventilkörper 9 eine Ventilkörper-Ventilstößel-Einheit 9/10 bildet und auf den für das axiale Bewegen des Ventilkörpers 9 (Hub A) eine Betätigungseinrichtung 11 einwirkt. Diese in einer gesonderten Kammer 12 des Gehäuses 3 bzw. des Gehäuseinnenraums untergebrachte Betätigungseinrichtung 11 umfasst u.a. eine Feder 13, die den Ventilkörper 9 in den geöffneten Zustand vorspannt und in einem Teilraum 12.1 der Kammer 12 untergebracht ist, sowie eine pneumatisch betätigbare Kolben-Zylinder-Anordnung 14, mit der der Ventilkörper 9 gegen die Wirkung der Feder 13 in den Schließzustand bewegt wird. Die Kolben-Zylinder-Anordnung 14 ist bei der dargestellten Ausführungsform dadurch gebildet, dass das in der Figur 1 obere Ende des Ventilstößels 10 unter Verwendung einer Kolbendichtung 15 als Kolben ausgeführt ist, der in einem als Zylinderraum dienenden Teilraum 12.2 der Kammer 12 axial verschiebbar angeordnet ist. Der Teilraum 12.2 ist über einen Anschluss 16 mit dem pneumatischen Druckmedium beaufschlagbar. Für die Abdichtung des Flüssigkeitskanals 4 gegenüber der Kammer 12 ist eine Membrandichtung 21 vorgesehen.

Die Besonderheit des Füllelementes 1 besteht darin, dass die von dem Ventilkörper 9 und dem Ventilstößel 10 gebildete Ventilkörper-Ventilstößel-Einheit 9/10 innen liegend geführt ist, und zwar auf dem weitaus größten Teil ihrer axialen Länge an einer achsgleich mit der Füllelementachse FA angeordneten Führungsstange 17, die beim Öffnen und Schließen des Flüssigkeitsventils 8 mit dem Ventilkörper 9 und dem Ventilstößel nicht bewegt wird und an ihrem in der Figur 1 oberen Ende an einem die Kammer 12 dort dicht verschließenden Deckel 18 gehalten ist.

Die Führungsstange 17 ist aufgenommen in einer achsgleich mit der Füllelementachse FA im Ventilkörper 9 sowie im Ventilstößel 10 bzw. in der Ventilkörper-Ventilstößel-Einheit 9/10 ausgebildeten Öffnung oder Bohrung 19, die an dem der Abgabeöffnung 7 benachbarten Ende des Ventilkörpers 9 bei 19.1 verschlossen und an dem der Abgabeöffnung 7 entfernt liegenden oberen Ende des Ventilstößels 10 offen ist. Bei der dargestellten Ausführungsform erstreckt sich die Bohrung 19 über nahezu die gesamte Länge der Ventilkörper-Stößel-Anordnung 9/10, sodass bei geschlossenem Flüssigkeitsventil 8 sich das untere, geschlossene Ende 19.1 der Bohrung 19 etwa auf dem Niveau N des Ventilsitzes 8.1 befindet. Die Führungsstange 17 erstreckt sich vorzugsweise nahezu über die gesamte Länge der Bohrung 19, und zwar in der Form, dass bei geschlossenem Flüssigkeitsventil 8 der axiale Abstand zwischen dem unteren Ende 17.1 der Führungsstange und dem Ende 19.1 nur etwas größer ist als der maximale Hub A des Ventilkörpers 9 beim Öffnen und Schließen des Flüssigkeitsventils. Mit 20 sind zwei an der Innenfläche der Bohrung 19 vorgesehene und mit der Führungsstange 17 zusammenwirkende Gleitlager bezeichnet. Das eine Gleitlager 20 befindet sich an dem oberen offenen Ende der Bohrung 19. Das andere, untere Gleitlager 20 ist so vorgesehen, dass es sich bei geschlossenem Flüssigkeitsventil 8 am unteren Ende 17.1 der Führungsstange befindet, und zwar in einem nur geringen axialen Abstand über dem Niveau N des Ventilsitzes 8.1, wobei dieser Abstand bei der dargestellten Ausführungsform maximal dem 2,5-Fachen des Hubes A entspricht. Durch die beschriebene Ausbildung ist eine Gleitführung der Ventilkörper-Ventilstößel-Einheit 9/10 auf großer axialer Länge (Abstand der beiden Gleitlager 20) erreicht, und zwar bei reduzierten Abmessungen des Füllelementes 1 in Richtung der Füllelementachse FA. Durch die beschriebene Ausbildung ist weiterhin eine präzise Gleitführung der Ventilkörper-Ventilstößel-Einheit 9/10 auch in unmittelbarer Nähe des mit dem Ventilsitz 8.1 zusammenwirkenden Bereichs des Ventilkörpers 9 erreicht, ohne dass Elemente der Gleitführung sich in einem das Produkt oder das Füllgut führenden Bereich des Füllelementes 1 befinden, obwohl sich die Führungsstange 17 innerhalb des auch den Flüssigkeitskanal 4 bildenden Teils des Gehäuseinnenraumes erstreckt.

Um den Öffnungshub der Ventilkörper-Ventilstößel-Anordnung zu begrenzen, ist im Zylinderraum (Teilraum 12.2) der Kolben-Zylinder-Anordnung 14 eine Hubbegrenzung 22 vorgesehen, die beispielsweise als Hubbegrenzung mit Dämpfungsfunktion, z.B. als pneumatische Hubbegrenzung ausgebildet ist.

Die Figur 2 zeigt als weitere Ausführungsform ein Füllelement 1 a, welches sich von dem Füllelement 1 im Wesentlichen nur dadurch unterscheidet, dass der das Flüssigkeitsventil 8a bildende Ventilkörper 9a und der den Ventilkörper 9a mit der Betätigungseinrichtung 11 antriebsmäßig verbindende Ventilstößel 10a jeweils gesondert an bzw. in einer als Hohlrohr ausgebildeten Führungsstange 17a geführt sind. Hierfür ist der Ventilkörper 9a wiederum mit der Bohrung 19 versehen, in die die Führungsstange 17a hineinreicht und die am oberen, der Abgabeöffnung 7 entfernt liegenden Ende des Ventilkörpers 9a offen und am unteren, der Abgabeöffnung 7 benachbarten Ende des Ventilkörpers bei 19.1 geschlossen ist.

Bei einer weiteren Ausführungsform der vorliegenden Erfindung sind Maßnahmen vorgesehen, um ein unerwünschtes Verdrehen des Ventilkörpers 9a um die Füllelementachse FA zu vermeiden. Im Rahmen dieser Maßnahmen weist die Führungsstange 17a an ihrer Außenfläche einen von der Kreisform abweichenden Querschnitt auf und/oder ist beispielsweise mit wenigstens einem leistenartigen, sich in Richtung der Füllelementachse FA erstreckenden Vorsprung ausgebildet, der in eine Nut 19.2 an der Innenfläche der Bohrung 19 eingreift.

Bei allen Ausführungsformen ist der achsgleich mit der Füllelementachse FA angeordnete Ventilstößel 10a in der beidendig offenen Bohrung oder Öffnung der Führungsstange 17a geführt und mit seinem unteren, aus der Führungsstange 17a vorstehenden Ende mit dem Ventilkörper 9a im Bereich des Endes 19.1 der Bohrung 19 verbunden. Die Führungsstange 17a ist mit ihrem oberen Ende an einer Gehäusezwischenwand 23 gehalten.

Ansonsten entspricht das Füllelement 1a dem Füllelement 1, sodass in der Figur 2 für solche Elemente, die zumindest von ihrer Funktion her den Elementen des Füllelementes 1 entsprechen, die selben Bezugsziffern wie in der Figur 1 verwendet sind. Um den Flüssigkeitskanal 4 von dem Bereich oder Teilraum 24 des Innenraumes des Gehäuses 3 zu trennen, an dem die Führungsstange 17a freiliegt, und um ein Eindringen von Füllgut in den Spalt zwischen den Ventilkörper 9a und der Führungsstange 17a zu vermeiden, ist eine Membrandichtung 25 zwischen dem oberen Ende des Ventilkörpers und der Gehäusezwischenwand 23 vorgesehen und erstreckt sich wiederum innerhalb des auch den Flüssigkeitskanal 4 bildenden Teils des Gehäuseinnenraumes, ohne dass sich die Führungsstange 17a aber in Produkt oder Füllgut führenden Bereichen des Füllelementes 1 a befindet.

Mit 26 ist ein Kanal bezeichnet, der mit dem Teilraum 24 sowie auch mit dem Teilraum 12.1 verbunden ist. Über den Kanal 26 ist eine Leckageüberwachung des Füllelementes 1 a möglich.

Die Figur 3 zeigt als weitere Ausführungsform ein Füllelement 1 b mit einer als Hohlrohr ausgebildeten Führungsstange 17b, die an ihrem oberen, der Abgabeöffnung 7 entfernt liegenden Ende im Gehäuse 3 des Füllelementes 1 b gehalten ist und sich wiederum innerhalb des auch den Flüssigkeitskanal 4 bildenden Teils des Gehäuseinnenraumes erstreckt. In der achsgleich mit der Füllelementachse FA angeordneten Führungsstange 17b ist der mit der Betätigungseinrichtung 11 zusammenwirkende Ventilstößel 10b auf großer axialer Länge geführt. Am unteren, aus der Führungsstange 17b vorstehenden Ende ist am Ventilstößel 10b der Ventilkörper 9b des Flüssigkeitsventils 8b vorgesehen. Um ein Eindringen von Füllgut in die Führung zwischen dem Ventilstößel 10b und der Führungsstange 17b zu vermeiden, ist eine den Ventilkörper 9b mit der Außenfläche der Führungsstange 17b verbindende und bei der dargestellten Ausführungsform ziehharmonikaartig ausgeführte Dichtung 27 vorgesehen.

Auch das Füllelement 1 a bzw. 1 b hat wiederum den Vorteil, dass insbesondere der Ventilkörper 9a, 9b auf großer axialer Länge an der Führungsstange 17a bzw. 17b geführt sind, und zwar auch in unmittelbarer Nähe seines mit dem Ventilsitz zusammen wirkenden Bereichs, und dass zur Reduzierung der Baugröße des Füllelementes 1a bzw. 1b sich die Führungsstange 17a bzw. 17b in dem auch den Flüssigkeitskanal 4 bildenden Gehäuseinnenraum des Füllelementes 1 b aufgenommen ist, und zwar bei wirksamer Trennung des Flüssigkeitskanals 4 von der jeweiligen Führung.

Die Erfindung wurde voranstehend an Ausführungsbeispielen beschrieben. Es versteht sich, dass weitere Änderungen sowie Abwandlungen möglich sind.

### Bezugszeichenliste

- 1, 1a, 1b: Füllelement
- 2: Behälter
- 3: Gehäuse
- 4: Flüssigkeitskanal
- 5: Anschluss
- 6: Produktleitung
- 7: Abgabeöffnung
- 8, 8a, 8b: Flüssigkeitsventil
- 8.1: Ventilsitz
- 9, 9a, 9b: Ventilkörper
- 10, 10a, 10b: Ventilstößel
- 11: Betätigungseinrichtung
- 12: Kammer
- 12.1, 12.2: Teilraum der Kammer 12
- 13: Druckfeder
- 14: Kolben-Zylinder-Anordnung
- 15: Kolbendichtung
- 16: Anschluss
- 17, 17a, 17b: Führungsstange
- 17.1: unteres Ende der Führungsstange 17
- 18: Deckel
- 19: Bohrung
- 19.1: unteres geschlossenes Ende der Bohrung 19
- 19.2: Nut
- 20: Gleitlager
- 21: Dichtung
- 22: Hubbegrenzung
- 23: Gehäusezwischenwand
- 24: Teilraum
- 25: Dichtung
- 26: Kanal
- 27: Dichtung
- A: Hub des Ventilkörpers 9, 9a, 9b
- N: Niveau

## Patentansprüche

1. Füllelement für Füllsysteme oder Füllmaschinen zum Füllen von Packmitteln (2), z.B. in Form von Flaschen oder dergleichen Behältern, mit einem flüssigen Füllgut, mit einem Füllelementgehäuse (3) mit einem Gehäuseinnenraum, in welchem ein Flüssigkeitskanal (4) ausgebildet ist, der wenigstens eine Abgabeöffnung (7) zu Einbringen des Füllgutes in das zu befüllende Packmittel (2) bildet und in welchem wenigstens ein Flüssigkeitsventil (8, 8a, 8b) mit wenigstens einem Ventilkörper (9, 9a, 9b) vorgesehen ist, der zum Öffnen und Schließen des Flüssigkeitsventils (8, 8a, 8b) in einer Hub- oder Füllelementachse (FA) in einem Öffnungs- und Schließhub (A) durch eine Betätigungseinrichtung (11) bewegbar ist, sowie mit einer axialen Gleitführung für den Ventilkörper (9, 9a, 9b) und/oder einen Ventilstößel (10, 10a, 10b), wobei sich die Gleitführung ausschließlich außerhalb des vom Füllgut eingenommenen Flüssigkeitskanals (4) befindet, wobei die Gleitführung von wenigstens einer Führungsstange (17, 17a, 17b) gebildet ist, welche sich in Richtung der Hub- oder Füllelementachse (FA) erstreckt, und wobei der Ventilkörper (9, 9a) und/oder der Ventilstößel (10a, 10b) auf oder innerhalb des Führungselementes (17, 17a, 17b) axial geführt sind, **dadurch gekennzeichnet, dass** der Ventilkörper (9, 9a) auf einer Teillänge hohl bzw. mit einer axialen Öffnung oder Bohrung (19) ausgeführt bzw. mit einer Bohrung (19) mit geschlossenem Ende (19.1) ausgebildet ist und mit dieser Bohrung (19) auf der Führungsstange (17, 17a) axial geführt ist.

2. Füllelement nach Anspruch 1, **dadurch gekennzeichnet, dass** die Führungsstange (17, 17a, 17b) mit einem der Abgabeöffnung (7) entfernt liegenden Ende an dem Gehäuse (3) gehalten ist.

3. Füllelement nach Anspruch 1 oder 2, **dadurch gekennzeichnet, dass** der Ventilkörper (9, 9a) und/oder der Ventilstößel (10, 10a, 10b) auf oder in der Führungsstange (17, 17a, 17b) auf einer axialen Länge geführt sind, die wenigstens dem Dreifachen des Öffnungs- oder Schließhubes (A) des Ventilkörpers (9, 9a, 9b) entspricht.

4. Füllelement nach einem der vorhergehenden Ansprüche, **dadurch gekennzeichnet, dass** der Ventilkörper (9) und der Ventilstößel (10) eine Ventilkörper-Ventilstößel-Einheit (9/10) bilden, die auf einer Teillänge hohl bzw. mit einer axialen Öffnung oder Bohrung (19) ausgebildet ist, und dass die Ventilkörper-Ventilstößel-Einheit (9/10) auf der Führungsstange (17) axial verschiebbar vorgesehen ist.

5. Füllelemente nach einem der vorhergehenden Ansprüche, **dadurch gekennzeichnet, dass** der Ventilstößel (10a, 10b) in der rohrartig ausgebildeten Führungsstange (17a, 17b) axial geführt ist und mit einem der Betätigungseinrichtung (11) entfernt liegenden und aus der Führungsstange (17a, 17b) vorstehenden Ende mit dem Ventilkörper (9a, 9b) verbunden ist.

6. Füllelement nach einem der vorhergehenden Ansprüche, **dadurch gekennzeichnet, dass** die Gleitführung für den Ventilkörper (9, 9a) und/oder den Ventilstößel (10, 10a, 10b) wenigstens ein an der Führungsstange (17, 17a, 17b) und/oder am Ventilkörper (9, 9a) oder Ventilstößel (10, 10a, 10b) vorgesehenes Gleitlager (20) aufweist.

7. Füllelement nach einem der vorhergehenden Ansprüche, **gekennzeichnet durch** wenigstens eine Dichtung (21, 25, 27) zum Trennen der Gleitführung und des von dem flüssigen Füllgut eingenommenen Flüssigkeitskanals (4).

8. Füllelement nach einem der vorhergehenden Ansprüche, **dadurch gekennzeichnet, dass** der Ventilkörper (9, 9a, 9b) an seinem mit einem Ventilsitz (8.1) zusammenwirkenden Bereich oder in der Nähe dieses Bereichs an der Führungsstange (17, 17a, 17b) unmittelbar oder mittelbar geführt ist, wobei der Abstand zwischen dieser Führung und dem Ventilsitz (8.1) bei geschossenem Flüssigkeitsventil (8) kleiner als der 3-fache Hub (A) ist.

9. Füllelement nach einem der vorhergehenden Ansprüche, **dadurch gekennzeichnet, dass** sich die Gleitführung der wenigstens einen Führungsstange (17, 17a, 17b) zumindest teilweise bis in den Gehäuseinnenraum erstreckt.

## Claims

1. Filling element for filling systems or filling machines for filling packaging means (2), for example, in the form of bottles or like containers, with a liquid content, comprising a filling element housing (3) with a housing interior in which a liquid channel (4) is formed, said channel forming at least one dispensing opening (7) for introducing the contents into the packaging means (2) to be filled, and in which at least one liquid valve (8, 8a, 8b) with at least one valve body (9, 9a, 9b) is provided, said valve body being movable in a stroke axis or filling element axis (FA) in an opening and closing stroke (A) by means of an actuating device (11), as well as with an axial sliding guide for the valve body (9, 9a, 9c) and/or a valve tappet (10, 10a, 1b), wherein the sliding guide is located solely outside of the liquid channel (4) occupied by the contents, wherein the sliding guide is formed from at least one guide rod (17, 17a, 17b), which extends in the direction of the stroke axis or filling element axis (FA), and wherein the valve body (9, 9a) and/or the valve tappet (10a, 10b) are guided axially on or inside the filling element (17, 17a, 17b), **characterised in that** the valve body (9, 9a) is configured on a part length as hollow or with an axial opening or bore hole (19), or is formed with a bore hole (19) with a closed end (19.1), and is guided axially with this bore hole (19) on the guide rod (17, 17a).

2. Filling element according to claim 1, **characterised in that** the guide rod (17, 17a, 17b) is held at the housing (3) by an end located remotely from the dispensing opening (7).

3. Filling element according to claim 1 or 2, **characterised in that** the valve body (9, 9a) and/or the valve tappet (10, 10a, 10b) are guided on or in the guide rod (17, 17a, 17b) on an axial length, which corresponds to at least three times the opening or closing stroke (A) of the valve body (9, 9a, 9b).

4. Filling element according to any one of the preceding claims, **characterised in that** the valve body (9) and the valve tappet (10) form a valve body-valve tappet unit (9/10), which is configured on a part length as hollow or with an axial opening or bore hole (19), and that the valve body-valve tappet unit (9/10) is provided such that it can be moved axially on the guide rod (17).

5. Filling element according to any one of the preceding claims, **characterised in that** the valve tappet (10a, 10b) is axially guided in the tubular-shaped guide rod (17a, 17b) and is connected to the valve body (9a, 9b) by an end located remotely from the actuating device (11) and projecting from the guide rod (17a, 17b).

6. Filling element according to any one of the preceding claims, **characterised in that** the sliding guide for the valve body (9, 9a) and/or the valve tappet (10, 10a, 10b) comprise at least one slide bearing (20) provided at the guide rod (17, 17a, 17b) and/or at the valve body (9, 9a) or valve tappet (10, 10a, 10b).

7. Filling element according to any one of the preceding claims, **characterised by** at least one seal (21, 25, 27) for the separation of the sliding guide and the liquid channel (4) occupied by the liquid contents.

8. Filling element according to any one of the preceding claims, **characterised in that** the valve body (9, 9a, 9b) is guided directly or indirectly on the guide rod (17, 17a, 17b) in its area which interacts with a valve seat (8.1) or in the vicinity of this area, wherein the distance spacing between this guide and the valve seat (8.1) with the liquid valve (8) closed is smaller than the three-fold stroke (A).

9. Filling element according to any one of the preceding claims, **characterised in that** the sliding guide of the at least one guide rod (17, 17a, 17b) extends at least partially into the housing interior.

## Revendications

1. Elément de remplissage pour des systèmes de remplissage ou des machines de remplissage servant à remplir d'un produit de remplissage liquide des articles de conditionnement (2), par exemple se présentant sous la forme de bouteilles ou de contenants similaires, comprenant un boîtier d'élément de remplissage (3) pourvu d'un espace intérieur de boîtier, dans lequel est réalisé un canal de liquide (4), qui forme au moins une ouverture de distribution (7) servant à introduire le produit de remplissage dans l'article de conditionnement (2) à remplir et dans lequel au moins une soupape de liquide (8, 8a, 8b) pourvue d'au moins un corps de soupape (9, 9a, 9b) est prévue, lequel peut être déplacé par un dispositif d'actionnement (11) dans une course d'ouverture et de fermeture (A) afin d'ouvrir et de fermer la soupape de liquide (8, 8a, 8b) dans un axe de course ou d'élément de remplissage (FA), comprenant également un système de guidage coulissant axial pour le corps de soupape (9, 9a,9b) et/ou pour un coulisseau de soupape (10, 10a, 10b), sachant que le système de guidage coulissant se trouve exclusivement à l'extérieur du canal de liquide (4) emprunté par le produit de remplissage, sachant que le système de guidage coulissant est formé par au moins une tige de guidage (17, 17a, 17b), qui s'étend en direction de l'axe de course ou d'élément de remplissage (FA), et sachant
que le corps de soupape (9, 9a) et/ou le coulisseau de soupape (10a, 10b) sont guidés de manière axiale sur ou à l'intérieur de l'élément de guidage (17, 17a, 17b),
**caractérisé en ce que** le corps de soupape (9, 9a) est configuré sur une longueur partielle de manière creuse ou avec une ouverture ou un alésage (19) axial(e) ou est réalisé avec un alésage (19) présentant une extrémité (19.1) fermée et est guidé de manière axiale avec ledit alésage (19) sur la tige de guidage (17, 17a).

2. Elément de remplissage selon la revendication 1, **caractérisé en ce que** la tige de guidage (17, 17a, 17b) est maintenue par une extrémité située à distance de l'ouverture de distribution (7), au niveau du boîtier (3).

3. Elément de remplissage selon la revendication 1 ou 2, **caractérisé en ce que** le corps de soupape (9, 9a) et/ou le coulisseau de soupape (10, 10a, 10b) sont guidés sur ou dans la tige de guidage (17, 17a, 17b) sur une longueur axiale, qui correspond au moins à trois fois la course d'ouverture ou de fermeture (A) du corps de soupape (9, 9a, 9b).

4. Elément de remplissage selon l'une quelconque des revendications précédentes, **caractérisé en ce que** le corps de soupape (9) et le coulisseau de soupape (10) forment une unité corps de soupape-coulisseau de soupape (9/10), qui est réalisée sur une longueur partielle de manière creuse ou avec une ouverture ou un alésage (19) axial(e), et **en ce que** l'unité corps de soupape-coulisseau de soupape (9/10) est prévue de manière à pouvoir être coulissée de manière axiale sur la tige de guidage (17).

5. Elément de remplissage selon l'une quelconque des revendications précédentes, **caractérisé en ce que** le coulisseau de soupape (10a, 10b) est guidé de manière axiale dans la tige de guidage (17a, 17b) réalisée à la manière d'un tube et est relié, par une extrémité située à distance du dispositif d'actionnement (11) et faisant saillie de la tige de guidage (17a, 17b), au corps de soupape (9a, 9b).

6. Elément de remplissage selon l'une quelconque des revendications précédentes, **caractérisé en ce que** le système de guidage coulissant pour le corps de soupape (9, 9a) et/ou le coulisseau de soupape (10, 10a, 10b) présente au moins un palier coulissant (20) prévu au niveau de la tige de guidage (17, 17a, 17b) et/ou au niveau du corps de soupape (9, 9a) ou du coulisseau de soupape (10, 10a, 10b).

7. Elément de remplissage selon l'une quelconque des revendications précédentes, **caractérisé par** au moins un joint d'étanchéité (21, 25, 27) servant à séparer le système de guidage coulissant et le canal de liquide (4) emprunté par le produit de remplissage liquide.

8. Elément de remplissage selon l'une quelconque des revendications précédentes, **caractérisé en ce que** le corps de soupape (9, 9a, 9b) est guidé de manière directe ou indirecte au niveau de sa zone coopérant avec un siège de soupape (8.1) ou à proximité de ladite zone au niveau de la tige de guidage (17, 17a, 17b), sachant que la distance entre ledit système de guidage et le siège de soupape (8.1) est, lorsque la soupape de liquide (8) est fermée, inférieure à trois fois la course (A).

9. Elément de remplissage selon l'une quelconque des revendications précédentes, **caractérisé en ce que** le système de guidage coulissant de la tige de guidage (17, 17a, 17b) au moins au nombre de une s'étend au moins en partie jusque dans l'espace intérieur de boîtier.
